# EUROPÄISCHE PATENTSCHRIFT

(11) **EP 3 127 860 B1**
(45) Veröffentlichungstag und Bekanntmachung des Hinweises auf die Patenterteilung: **17.11.2021**
(21) Anmeldenummer: 16000813.2
(22) Anmeldetag: 11.04.2016
(51) Int. Cl.: B68C 1/12

(54) **SATTELDECKE**
SADDLE BLANKET
TAPIS DE SELLE

(30) Priorität: 05.08.2015 DE 102015009953
(43) Veröffentlichungstag der Anmeldung: 08.02.2017
(73) Patentinhaber: Klaus Ueberholz GmbH & Co KG, 42653 Solingen (DE)
(72) Erfinder: Meinders, Klaus, 26506 Norden (DE)
(74) Vertreter: Kaewert, Klaus

(56) Entgegenhaltungen:
- EP-A1- 0 882 669
- DE-U1- 7 805 018
- DE-U1- 9 312 410
- DE-U1-202005 011 857

## Beschreibung

Die Erfindung betrifft eine mehrlagige Satteldecke mit mindestens einer Schicht aus Abstandsgewirke.

Satteldecken sind in verschiedensten Ausführungen bekannt.

Verschiedene Formen sind in folgenden Druckschriften beschrieben: DE7805018U, EP882669, DE20200501185 7U, DE9312410U, DE 202010011046U, DE19505126, DE20122479U, DE29518764U, DE29705827U, DE102010025974, DE202008017455U , DE2020131002 84U, DE20304480U, DE29518764U, DE102010035616, DE20201 4007698U, DE2428852, DE202006002470U.

Die DE7805018U beschreibt eine mehrlagige Satteldecke, wobei eine schweißaufsaugende Lage, eine schweißundurchlässige Lage und ein Gewebe mit einem Flor vorgesehen sind. Das Florgewebe soll fellseitig/pferdseitig angeordnet sein; die schweißundurchlässige Lage sattelseitig. Das Florgewebe soll beim Schwitzen des Pferdes trocken bleiben. Diese Vorstellung ist nur solange realistisch, wie die schweißaufsaugende Lage dem Schweißanfall nachkommen kann. Zumindest bei Erreichen der Kapazitätsgrenze für die Schweißaufnahme ist das ausgeschlossen. Alle an Satteldecken bekannten schweißaufsaugenden Materialien sind einem erheblichen Schweißanfall nicht gewachsen. Bei mehrtätigen Ritten sind diese Schichten so naß, daß sie nicht über Nacht trocknen.

Die DE9312410U beschreibt gleichfalls eine mehrlagige Satteldecke mit einer Lage aus Obermaterial, einer Lage aus Untermaterial und einer Zwischenlage.

Mit Obermaterial ist das sattelseitige Material gemeint, mit Untermaterial das fellseitige/pferdseitige Material.

Das Obermaterial soll aus Leder oder dergleichen oder aus Velour- oder Samtgewebe bestehen.

Das Untermaterial soll ein gerautes oder Velourgewebe oder ein Fell oder dergleichen sein.

Die Zwischenlage soll ein Schaumstoff oder ein Walk- oder Nadelfilz oder ein Vlies sein. In der Zeichnung ist eine Zwischenlage aus einem ungeschnittenen Polgewebe dargestellt und beschrieben. Polgewebe bestehen aus zwei Gewebeschichten, welche durch Fäden miteinander verbunden sind. Die Velourgewebe entstehen dadurch, daß das Polgewebe zwischen den Gewebeschichten aufgeschnitten wird. Dadurch fallen zwei Textilbahnen an. Jede der Bahnen besteht aus einem Gewebe und Fäden, die in dem Gewebe behalten sind und gegenüber dem Gewebe als Flor vorstehen.

Als wesentliche Eigenschaft der Satteldecke ist beschrieben, daß die gewünschte Dichtheit der Satteldecke gewährleistet ist. Daraus ist zu schließen, daß keine aufgenommene Feuchtigkeit wieder aus der Satteldecke austreten soll.

Auch andere vorstehend genannte Druckschriften befassen sich mit dem Problem des Schwitzens unter dem Sattel. Das gilt zum Beispiel für die DE202006002470U, die DE102005011857U und die EP882669.

Dort ist vorgesehen, eine oder mehrere Schichten einer Satteldecke aus einem Abstandsgewirke herzustellen. Das Abstandsgewirke ist extrem luftdurchlässig bzw. dampfdurchlässig, so daß verdampfender Schweiß an sich leicht entweichen kann. Allerdings ist auch in der DE102005011857U vorgesehen, daß sich Feuchtigkeit/Schweiß in der Satteldecke, nämlich in der Schicht aus Abstandsgewirke sammelt.

Eine Schicht aus Abstandsgewirke soll nach der DE202006002470U und der EP882669 fellseitig/pferdseitig angeordnet sein.

In der Praxis wird die Satteldecke aus Abstandsgewirke mit einem Bezug aus Textilgewebe (Bezugsstoff) versehen, weil das Abstandsgewirke zumindest am geschnittenen Rand unangenehm kratzt. Der Bezugsstoff hat bislang eine maximale Dicke von 3mm.

Normalerweise führt der Schweißfluss bei einem Pferd zu einem optimalen Temperaturausgleich. Bei einem arbeitenden Pferd muß etwa 75% der eingesetzten Energie den Organismus als Wärme verlassen. Das geschieht vornehmlich über die Haut durch Verdunstung von Wasser/Schweiß.

Großflächige Körperabdeckungen können bei stärkeren Anstrengungen die Verdunstung behindern. So können partielle Abdeckungen der Rückenregion durch Satteldecken(Sattelunterlagen) der Leistung des Pferdes sehr abträglich sein.

Gleichwohl nehmen die üblichen Satteldecken wenig Rücksicht auf das Problem des Schwitzens. Zumeist bestehen diese Satteldecken aus einem mehr oder weniger undurchlässigen Kunststoff/Kunststoffschaum.

Satteldecken mit einem Abstandsgewirke kommen vergleichsweise sehr selten vor.

Die Erfindung führt das darauf zurück, daß der Pferdeschweiß durch das unmittelbar auf dem Pferdefell aufliegende Abstandsgewirke nicht ideal aufgenommen wird. Das gilt auch bei Verwendung eines üblichen Bezugsstoffes.

Der Erfindung liegt deshalb die Aufgabe zugrunde, die Aufnahme von Pferdeschweiß in die Satteldecke zu verbessern. Das wird nach der Erfindung mit den Merkmalen der Patentansprüche erreicht. Dabei ist die aus einer oder mehreren Schichten Abstandsgewirke bestehende Satteldecke zusätzlich fellseitig mit einer Schicht aus Webvelour versehen ist.

Bei Velour-Geweben werden zunächst Webschlingen hergestellt und danach an einer Gewebeseite eine Vielzahl von Webschlingen aufgeschnitten, so daß sich die durchschnittenen Enden der Schlingen als Flor aufstellen. Typischerweise findet Webvelour bei Polstermöbeln als Bezugsstoff Anwendung. Dabei hat der Webvelour die Aufgabe, einen hohen Sitzkomfort zu schaffen. Die Aufnahme von Feuchtigkeit/Schweiß gehört nicht zu den Aufgaben von Bezugsstoff für Polstermöbel.

In der Anwendung auf Satteldecken mit der Aufgabe der Feuchtigkeitsaufnahme ergibt sich ein sehr vorteilhaftes Ergebnis: die Feuchtigkeit wird mittels des Webvelours verstärkt von dem Fell des Pferdes abgezogen und dem Abstandsgewirke zugeleitet. Dort verdunstet die Feuchtigkeit und kann der entstehende Wasserdampf sehr gut abziehen.

Die Erfindung führt die verstärkte Wirkung des Webvelours darauf zurück, daß der Flor bei ausreichender Dichte eine Kapillarwirkung entfaltet. Mit Dichte ist gemeint, daß der Abstand zwischen den einzelnen Enden der durchschnittenen Schlingen einerseits gering genug ist und andererseits groß genug ist, um Feuchtigkeit zu veranlassen, entlang diesen Enden zu kriechen. Ein solcher Abstand ist bei üblichen Velour-Polsterstoffen gegeben.

Messungen haben ergeben, daß mit einem solchen Webvelour die Feuchtigkeitsaufnahme im Vergleich zu der bekannten Satteldecke mit fellseitigem Abstandsgewirke um das 6fache größer ist.

Dies hat in der Erprobung in Ritten auf langer Distanz dazu geführt, daß das Fell unter der erfindungsgemäßen Satteldecke trocken und außerhalb der Satteldecke schweißnass war. Bislang hatten alle Reiter nur andere Erfahrungen, nämlich unter der Satteldecke mehr Schweiß als außerhalb der Satteldecke.

Außerdem ist Velour sehr nachgiebig.

Die Nachgiebigkeit ist für eine Sattelauflage unverzichtbar, um Druckstellen am Pferd zu vermeiden. Ganz viele Reiter setzen dabei auf Lammfell.

Das Lammfell zeigt eine hohe Nachgiebigkeit.

Es kommt jedoch nicht allein auf die Nachgiebigkeit an. Zur Vermeidung von Druckstellen ist auch eine gewisse Festigkeit von Vorteil. Bei einem ausgewogenen Verhältnis von Nachgiebigkeit und Festigkeit bewirkt die Festigkeit eine vorteilhafte Abstützung bzw. Vergrößerung der Stützfläche. Das ist gleichbedeutend mit einer Druckentlastung.

Ein solches Verhältnis findet sich bei üblichem, für Polstermöbel bestimmtem Webvelour.

Ein Lammfell zeigt eine viel zu große Haarlänge, um einen Abstand zwischen den Haaren offen zu halten. Außerdem besitzt das Lammfell eine Lederhaut, die dem Feuchtigkeitstransport sehr hinderlich ist.

Der Webvelour hat üblicherweise eine größere Dicke als 3mm, vorzugsweise eine Dicke von größer/gleich 3,5mm, noch weiter bevorzugt eine Dicke von größer/gleich 4mm und höchst bevorzug eine Dicke von größer/gleich 4,5mm. Vorzugsweise ist der Webvelour nicht dicker als 9mm, noch weiter bevorzugt nicht dicker als 7,5mm und höchst bevorzugt nicht dicker als 6mm. Dabei hat die Erfindung erkannt, daß die Stützkräfte des Webvelours umso größer sind, je geringer die Länge der aufrecht stehenden Schlingenenden ist, welche den Flor bilden.

Vorzugsweise finden Webvelours aus Polyester oder Polyacryl Verwendung. Diese Velours sind extrem strapazierfähig.

Die Abstandsgewirke ergänzen sich sehr vorteilhaft mit dem Webvelour bzw. umgekehrt der Webvelour mit dem Abstandsgewirke. In dem Abstandsgewirke kann sich ein Luftzug bilden. Dies kann dadurch gefördert werden, daß die Satteldecke an dem Ende, welches nach dem Satteln des Pferdes nach unten weist, sowie an dem Ende, welches nach dem Satteln der Rist des Pferdes zugewandt ist, sehr luftdurchlässig ist. Die Luftdurchlässigkeit wird vorzugsweise dadurch erreicht, daß die Satteldecke dort mit einem groben Gewebe eingefaßt ist. Günstig ist auch, wenn die Satteldecke aus zwei Zuschnitten zusammen gesetzt wird, die genau am Rist des Pferdes gestoßen/zusammen gesetzt werden. Dann können die Zuschnitte dort durch ein grobes Gewebe miteinander verbunden werden. An der Stelle kann die mit verdunstetem Schweiß beladene Luft leicht entweichen, weil die Sättel üblicherweise im Bereich der Rist eine Einwärtswölbung besitzen, um die Rist nicht zu belasten.

An den übrigen/seitlichen Enden der Satteldecke ist vorzugsweise eine wenig luftdurchlässige Einfassung der Satteldecke vorgesehen. Dazu ist eine entsprechend feinmaschige und dick gewebte Einfassung vorgesehen. Vorzugsweise ist die Maschenweite der Einfassung seitlich mindestens 25% geringer, noch weiter bevorzugt mindestens 50% und höchst bevorzugt mindestens 75% geringer als die Maschenweite an den oberen und unteren Enden der Satteldecke. Wahlweise ist an den seitlichen Enden der Satteldecke auch eine Luftundurchlässigkeit vorgesehen.

Für den Luftzug innerhalb der Satteldecke ist es auch günstig, wenn die Schicht aus Abstandsgewirke in der Satteldecke beim arbeitenden Pferd eine Verformung erfährt. Besonders intensiv ist die Verformung beim Trab und Galopp. Vor allem durch den Reiter entsteht eine sich ständig ändernde Belastung und damit verbundene Verformung des Abstandsgewirkes. Dies bewirkt einen Pumpeffekt und Saugeffekt. Das heißt bei einer Zusammendrückung des Abstandsgewirkes wird die eingeschlossene Luft an den offenen Enden aus der Satteldecke herausgedrückt. Wenn die Belastung durch eine Gegenbewegung des Reiters nachläßt, stellt sich das Abstandsgewirke wieder zurück und wird von außen Luft in die Satteldecke gesaugt. Das Maß der Zusammendrückung ist nicht nur von der Bewegung des Reiters, sondern auch von seinem Gewicht abhängig. Außerdem darf die Satteldecke nicht so nachgiebig sein, daß der Sitz auf dem Pferd als zu weich empfunden wird.

Durch Auswahl anderer/dickerer Fäden/Filamente für die Abstandsgewirke entstehen widerstandsfähigere Abstandsgewirke. Desgleichen kann die Widerstandsfähigkeit der Abstandsgewirke in Grenzen durch Verarbeitung einer größeren Zahl von Fäden-/Filamenten pro Flächeneinheit erhöht werden. Vorzugsweise werden auf dem Wege für verschiedene Gewichtsklassen der Reiter unterschiedliche Satteldecken durch Variation der Faden-/Filamentdicke und/oder der Faden-/Filamentzahl hergestellt.

Die für den erfindungsgemäßen Pumpvorgang vorteilhafte Nachgiebigkeit der erfindungsgemäßen Satteldecke wird vorzugsweise mit einer Verstärkung der Satteldecke optimiert. Die Satteldecke paßt sich der Wölbung des Pferdekörpers an. Das Abstandsgewirke besitzt zwei äußere, stabile Gewirkeschichten, die durch Fäden/Filamente miteinander verbunden sind. Diese Fäden verlaufen in der Anordnung der Satteldecke am Pferd zumindest annähernd radial zur Wölbung. Die Belastung aus dem Reiten führt nicht nur zu Kräften, die genau parallel zu diesen Fäden/Filamenten verlaufen. Es entstehen auch Kräfte, die quer zu den Fäden/Filamenten verlaufen. Die erfindungsgemäße Verstärkung ist in Umfangsrichtung der Satteldecken am Pferdekörper vorgesehen. Die Verstärkung ist auch für das Springreiten von Vorteil.

Die Verstärkung erfolgt durch zusätzlich eingewirkte Fäden/Filamente, die in Richtung der zusätzlichen Kräfte verlaufen. Diese Fäden/Filamente verlaufen vorzugsweise unter einem flachen Winkel zu der Satteldecke bei ebener Auflage der Satteldecke. Dabei verbinden die zusätzlichen Fäden/Filamente die stabilen, äußeren Gewirkeschichten.

Der flache Winkel beträgt vorzugsweise 30Grad plus/minus 15Grad, noch weiter bevorzugt plus/minus 10Grad und höchst bevorzugt plus/minus 5Grad. Schräg verlaufende Fäden/Filamente in Gewirkeschichten sind an sich aus der DE 102004056056 bei Matratzen mit Abstandsgewirken bekannt. Dieser Einsatz ist aber bei weitem nicht vergleichbar mit dem Pumpvorgang in einer auf einem Pferderücken aufliegenden Satteldecke.

Vorzugsweise sind die schräg verlaufenden Fäden/Filamente so in der Satteldecke angeordnet, daß sie beginnend an der Gewirkeschicht, welche dem Fell bzw. dem Velourgewebe zugewandt ist, am Pferderücken nach unten und nach außen zu der außen liegenden Gewirkeschicht verläuft. Das bedingt, daß die schräg verlaufenden Fäden/Filamente an jeder Pferdeseite anders verlaufen. Vorteilhafterweise läßt sich dazu auf beiden Pferdeseiten das gleiche Ausgangsmaterial verwenden, wenn die Satteldecke aus zwei Teilen gefertigt wird, von denen das eine Teil für die eine Pferdeseite und das andere Teil für die andere Pferdeseite bestimmt ist und beide Teile in der oben beschriebenen Weise am Rist des Pferdes zusammen gesetzt werden.

Vorteilhafterweise können die schräg verlaufenden Fäden/Filamente auch auf Satteldecken Anwendung finden, die keine Velourschicht aufweisen.

Das Abstandsgewirke entspricht im Übrigen zum Beispiel der Beschreibung in der DE200062470U . Die Dicke der Schicht beträgt vorzugsweise 5 bis 30mm, noch weiter bevorzugt 10 bis 25mm und höchst bevorzugt 15 bis 20mm.

Sattelseitig ist die Satteldecke vorzugsweise gleichfalls mit einer Deckschicht versehen. Als Deckschicht kommen vorzugsweise andere Textilschichten zur Anwendung, die sich leicht von dem Webvelour unterscheiden, so daß es dem Benutzer leicht ist, die Schichten zu unterscheiden. Damit wird eine fehlerhafte Auflage der Satteldecke vermieden.

Die sattelseitige Textilschicht kann zum Beispiel ein einfaches Gewebe oder ein Vlies sein.

Alle Schichten sind vorzugsweise miteinander fest verbunden. Dabei ist zwischen dem Webvelour und dem Abstandsgewirke vorzugsweise eine Steppverbindung vorgesehen, die eine maximale Feuchtigkeitsdurchlässigkeit gewährleistet. Die sattelseitige Schicht kann mit dem Abstandsgewirke auch verklebt oder in sonstiger Weise auf dem Abstandsgewirke aufkaschiert sein. Vorzugsweise sind beide Schichten dabei nur punktweise durch Kaschierung miteinander verbunden, so daß die Kaschierung die Feuchtigkeitsdurchlässigkeit nicht behindert.

In der Zeichnung sind verschiedene Ausführungsbeispiele der Erfindung dargestellt.

Fig. 1 zeigt eine erfindungsgemäße Satteldecke im Ausschnitt.

Die Schichtdicken sind unmaßstäblich wiedergegeben.

Die erfindungsgemäße Satteldecke besitzt einen Kern 12 aus einem 15mm dicken Abstandsgewirke. Auf dem Kern 12 ist sattelseitig eine Deckschicht 11 aus einem 2mm dicken Vlies aufkaschiert.

Unterseitig/fellseitig/zum Pferd hin ist ein Webvelour 13 vorgesehen. Der Webvelour 13 ist durch Stebnähte mit den anderen Schichten verbunden.

Der Webvelour 13 besteht aus einem Gewebe 14. An dem Gewebe 14 sind die Schlingen, die sich außenseitig, also an der dem Kern 12 abgewandten Seite befinden, geschlitzt, so daß sich die Enden der Schlingen als Flor 15 senkrecht zum Gewebe aufstellen.

Im Ausführungsbeispiel handelt es sich um einen Webvelour aus Polyester mit einer Dicke von 4mm und einem Flächengewicht von 950 Gramm pro laufendem Meter, bezogen auf das Ausgangsmaterial mit einer Breite von 156cm. Übliche Textilien werden über das Flächengewicht definiert.

Fig. 2 zeigt eine andere erfindungsgemäße Satteldecke ohne sattelseitige Deckschicht im Schnitt auf einem Pferderücken. Die dargestellt Krümmung des Pferderückens verläuft anders als dargestellt.

In Fig. 2 ist mit 1 eine Schicht aus Webvelour bezeichnet, die den Schweiß vom Pferderücken aufnimmt. Die Richtung der Bewegung der Feuchtigkeit vom Pferd zum Webvelour ist mit 3 bezeichnet. Der aufgenommene Schweiß wird an die Schicht 2 aus Abstandsgewirke weitergeleitet. Dort verdunstet der Schweiß und wird der verdunstete Schweiß von der durch die Satteldecke strömenden Luft fortgetragen.

Die Luftströmung wird durch die wiederkehrende Belastung der Satteldecke beim Reiten unterstützt. Diese Belastung ist mit Pfeilen 4 bezeichnet.

## Patentansprüche

1. Mehrschichtige Satteldecke für Pferde mit einem Kern (2, 12) aus Abstandsgewirke, wobei
a) das Abstandsgewirke eine Dicke von 5 bis 30 mm, vorzugsweise 10 bis 25 mm und noch weiter bevorzugt 15 bis 20 mm aufweist und
b) in dem Abstandsgewirke ein Luftzug ermöglicht ist, **dadurch gekennzeichnet, daß** pferdseitig eine Schicht aus Webvelour (1, 13) vorgesehen ist, dessen Flor dazu geeignet ist den Pferdeschweiß an der Berührungsfläche mit dem Pferd aufzunehmen und an das Abstandsgewirke weiterzuleiten, wobei
c) der Webvelour (1, 13) eine Dicke von mehr als 3 mm, vorzugsweise eine Dicke von größer/gleich 3,5 mm, noch weiter bevorzugt eine Dicke von größer/gleich 4 mm und höchst bevorzugt eine Dicke von größer/gleich 4,5 mm aufweist und
d) der Webvelour nicht dicker als 9 mm, vorzugsweise nicht dicker als 7,5 mm und noch weiterbevorzugt nicht dicker als 6 mm

2. Satteldecke nach Anspruch 1, umfassend einen Webvelour aus Polyacryl oder Polyester.

3. Satteldecke nach Anspruch 1 oder 2, wobei der Webvelour (1, 13) durch Steppnähte mit dem Kern (2, 12) aus Abstandsgewirke verbunden ist.

4. Satteldecke nach einem der Ansprüche 1 bis 3, umfassend eine Deckschicht (11) auf dem Kern (2, 12) an der dem Webvelour (1, 13) abgewandten Seite, die sich erkennbar von dem Webvelour (1, 13) unterscheidet.

5. Satteldecke nach Anspruch 4 umfassend eine Deckschicht (11) aus Gewebe oder Filz.

6. Satteldecke nach Anspruch 4 oder 5, wobei die Deckschicht (11) auf dem Kern (2, 12) aufkaschiert, vorzugsweise aufgeklebt ist.

7. Satteldecke nach einem der Ansprüche 1 bis 6, umfassend eine sehr luftdurchlässige Einfassung der Satteldecke an dem oberen und unteren Ende .

8. Satteldecke nach Anspruch 7, wobei die Satteldecke an den seitlichen Enden weniger luftdurchlässig eingefaßt ist.

9. Satteldecke nach einem der Ansprüche 5 bis 8, wobei die Satteldeck aus zwei Zuschnitten besteht, die am Rist zusammen gesetzt sind.

10. Satteldecke nach einem der Ansprüche 1 bis 9, wobei das Abstandsgewirke aus zwei äußere Schichten besteht, welche durch Fäden/Filamente miteinander verbunden sind, wobei die Fäden/Filamente in der Anordnung am Pferdekörper radial zur Krümmung des Pferdekörpers verlaufen und zumindest teilweise schräg zwischen den äußeren Schichten verlaufen.

## Claims

1. Multi-layered saddle blanket for horses with a core (2, 12) of spacer fabric, wherein
a) the thickness of the spacer fabric is from 5 to 30 mm, preferably 10 to 25 mm and even more preferably 15 to 20 mm and
b) an air flow is made possible in the spacer fabric,
**characterised in that** on the side facing the horse there is provided a layer of woven velvet (1, 13),the pile of which is suitable to take up the horse sweat on the contact surface with the horse and transfer the sweat to the spacer fabric, wherein
c) the thickness of the woven velvet (1, 13) is more than 3 mm,
preferably a thickness
greater than/equal to 3.5 mm, even more preferably greater than/equal to 4 mm and most preferably greater than/equal to 4.5 mm and
d) the thickness of the woven velvet is not more than 9 mm, preferably not more than 7.5 mm and even more preferably not more than 6 mm.

2. Saddle blanket according to claim 1, comprising a polyacrylic or polyester woven velvet.

3. Saddle blanket according to claim 1 or 2, wherein the woven velvet (1, 13) is connected by top stitching with the core (2, 12) of spacer fabric.

4. Saddle blanket according to one of claims 1 to 3, comprising a top layer (11) on the core (2, 12)on the side facing away from the woven velvet (1, 13) and distinguishable from the woven velvet (1, 13).

5. Saddle blanket according to claim 4, comprising a top layer (11) of fabric or felt.

6. Saddle blanket according to claim 4 or 5, wherein the top layer (11) is laminated, preferably adhesively bonded, on the core (2, 12).

7. Saddle blanket according to one of claims 1 to 6, comprising a highly air-permeable border of the saddle blanket at the upper and lower ends.

8. Saddle blanket according to claim 7, wherein the saddle blanket is less air-permeably bordered at its lateral ends.

9. Saddle blanket according to one of claims 5 to 8, wherein the saddle blanket consists of two pre-cuts that are conjoined at the instep.

10. Saddle blanket according to one of claims 1 to 9, wherein the spacer fabric consists of two external layers that are bonded to one another by threads or filaments, wherein the threads/filaments disposed on the horse's body run radially to the curvature of the horse's body and run at least partially diagonally between the external layers.

## Revendications

1. Tapis de selle multicouches pour chevaux avec un noyau (2, 12) en tissu d'espacement,
a) le tissu d'espacement présentant une épaisseur de 5 à 30 mm, de préférence de 10 à 25 mm et encore plus préférablement de 15 à 20 mm et
b) un courant d'air étant rendu possible dans le tissu d'espacement,
**caractérisé en ce que** du côté cheval une couche en velours tissé (1, 13) est prévue dont le poil est idoine pour absorber la sueur du cheval à la surface de contact avec le cheval et à la transporter jusqu'au tissu d'espacement,
c) le velours tissé (1, 13) ayant une épaisseur de plus de 3 mm, de préférence une épaisseur supérieure/égale à 3,5 mm, encore plus préférablement une épaisseur supérieure/égale à 4 mm et de manière particulièrement préférée une épaisseur supérieure/égale à 4,5 mm et
d) le velours tissé n'étant pas plus épais que 9 mm, de préférence pas plus épais que 7,5 mm et encore plus préférablement pas plus épais que 6 mm.

2. Tapis de selle selon la revendication 1, comprenant un velours tissé en polyacrylique ou en polyester.

3. Tapis de selle selon la revendication 1 ou 2, le velours tissé (1, 13) étant relié par surpiqûres au noyau (2, 12) en tissu d'espacement.

4. Tapis de selle selon l'une des revendications 1 à 3, comprenant une couche de recouvrement (11) sur le noyau (2, 12) au niveau de la face opposée au velours tissé (1, 13) qui se distingue de manière reconnaissable du velours tissé (1, 13).

5. Tapis de selle selon la revendication 4, comprenant une couche de recouvrement (11) en tissu ou en feutre.

6. Tapis de selle selon la revendication 4 ou 5, la couche de recouvrement (11) étant laminée, de préférence étant collée, sur le noyau (2, 12).

7. Tapis de selle selon l'une des revendications 1 à 6, comprenant une bordure du tapis de selle très perméable à l'air aux extrémités supérieure et inférieure.

8. Tapis de selle selon la revendication 7, le tapis de selle étant bordé de manière moins perméable à l'air aux extrémités latérales.

9. Tapis de selle selon l'une des revendications 5 à 8, le tapis de selle étant constitué de deux coupes qui sont assemblées au le garrot du cheval.

10. Tapis de selle selon l'une des revendications 1 à 9, le tissu d'espacement étant constitué de deux couches extérieures reliées l'une à l'autre par des fils/filaments, les fils/filaments s'étendant dans leur agencement au niveau du corps du cheval radialement par rapport à la courbure du corps du cheval et s'étendant au moins partiellement en biais entre les couches extérieures.
